# EUROPÄISCHE PATENTSCHRIFT

(11) **EP 1 181 920 B1**
(45) Veröffentlichungstag und Bekanntmachung des Hinweises auf die Patenterteilung: **23.11.2005**
(21) Anmeldenummer: 01120061.5
(22) Anmeldetag: 21.08.2001
(51) Int. Cl.: A61J 1/00, B65B 29/10, B65D 81/32

(54) **Verfahren zur Herstellung einer Zweikammer-Anordnung und Zweikammer-Anordnung**
Process for fabricating a dual compartment assembly
Procédé de réalisation d'un ensemble à deux compartiments

(30) Priorität: 23.08.2000 DE 10041295
(43) Veröffentlichungstag der Anmeldung: 27.02.2002
(73) Patentinhaber: Fresenius Kabi Deutschland GmbH, 61352 Bad Homburg v.d.H. (DE)
(72) Erfinder: Müller, Hans-Jörg, Dr., 35619 Braunfels/Bonbaden (DE); Sommermeyer, Klaus, Dr., 61191 Rosbach (DE); Eschenbach, Bernd, 65795 Hattersheim (DE)
(74) Vertreter: Luderschmidt, Schüler & Partner GbR

## Beschreibung

Die Erfindung betrifft ein Verfahren zur Herstellung einer Zweikammer-Anordnung mit einer ersten Kammer, die mit einer ersten Komponente befüllt ist, und einer zweiten Kammer, die mit einer zweiten Komponente befüllt ist. Darüber hinaus bezieht sich die Erfindung auf eine Zweikammer-Anordnung.

Derartige Zweikammer-Systeme finden beispielsweise zur Bevorratung von Substanzen für die Infusionstherapie oder zur parenteralen Ernährung Verwendung, die erst kurz vor der Verabreichung miteinander gemischt werden sollen. Mehrkammerbeutel sind beispielsweise aus der DE 32 38 649, DE 94 01 288 und EP 0 737 468 bekannt.

Den bekannten Zweikammer-Beuteln ist gemeinsam, daß sie zwei Kammern aufweisen, die von einer Peel-Naht getrennt sind. Im Anwendungsfall wird die Naht aufgetrennt, so daß die in den Kammern enthaltenen Komponenten miteinander gemischt werden können. Zum Entnehmen des Beutelinhalts ist an einer der beiden Kammern eine verschließbare Auslaßöffnung vorgesehen.

Die bekannten Zweikammer-Beutel haben sich in der Praxis bewährt. Wenn eine der beiden Kammern jedoch mit einer sensiblen Substanz befüllt ist, kann sich die Sterilisierung des Beutels als problematisch erweisen.

Die EP 0 733 353 B 1 beschreibt ein Verfahren zur Herstellung, Befüllung und Sterilisierung zweier separater Beutel, die erst später miteinander verbunden werden. Der erste Beutel, der mit einem trockenen Arzneimittel gefüllt ist, wird unter Verwendung von Strahlung sterilisiert, während der zweite Beutel, der mit einer medizinischen Flüssigkeit befüllt wird, zur Sterilisierung Hochdruckdampf ausgesetzt wird. Beide Beutel sind mit aufreißbaren Nähten versehen, die durch Zwischenlage von Folienstreifen gebildet werden.

Das bekannte Verfahren ist insofern nachteilig, als die Sterilität dann nicht sichergestellt werden kann, wenn die beiden Beutel erst später zusammengefügt werden.

Die JP 2000 197687 A beschreibt eine Zweikammer-Anordnung, deren Beutel unter Bildung von Taschen miteinander verschweißt sind. Die Beutel weisen zwar jeweils eine Tasche auf, beide Taschen werden aber nicht durch Nähte verschlossen, die vor dem Zusammenfügen der Beutel aufgetrennt werden. Da die Tasche eines Beutels erst beim Zusammenfügen der Beutel verschweißt wird, sind die Folienlagen zuvor der Umgebung ausgesetzt.

Der Erfindung liegt daher die Aufgabe zugrunde, ein Verfahren anzugeben, das eine vereinfachte und kostengünstige Herstellung einer Zweikammer-Anordnung in großen Stückzahlen unter sterilen Bedingungen erlaubt.

Die Lösung dieser Aufgaben erfolgt erfindungsgemäß mit den Merkmalen des Patentanspruchs 1.

Das erfindungsgemäße Verfahren beruht darauf, daß nicht ein gemeinsamer Beutel mit zwei Kammern, sondern zwei separate Beutel mit nur jeweils einer Kammer hergestellt und befüllt werden, die erst später miteinander verbunden werden. Damit kann jeder Beutel unabhängig voneinander mit unterschiedlichen Verfahren sterilisiert werden.

Zur Herstellung der Zweikammer-Anordnung werden der erste und zweite Folien-Beutel jeweils mit einer auftrennbaren Naht verschlossen. Anschließend werden die beiden Beutel derart zusammengefügt, daß nach Auftrennen der beiden Nähte, die beiden Komponenten miteinander gemischt werden können. Vorzugsweise werden die beiden Beutel nach dem Befüllen miteinander verschweißt. Sie können aber auch miteinander verklebt werden. Das Verschließen jedes Beutels mit einer auftrennbaren Naht hat den Vorteil, daß deren Inhalt vor dem Zusammenfügen fest umschlossen ist.

Die Folien-Beutel können aus übereinander liegenden und an ihren Rändern miteinander verbundenen Folienbahnen oder auch aus einem Folienschlauch gefertigt werden.

Die erste und zweite Peel-Naht werden derart angeordnet, daß die überstehenden Beutelfolien Taschen bilden, so daß sich die Beutel leicht miteinander verbinden lassen. Die Taschen werden verschlossen, um die Beutel frei von Partikeln zu halten. Ein Aneinanderkleben der Beutelfolien wird vorteilhafterweise durch ein Luftpolster vermieden.

Zur Herstellung von Antibiotika oder Cytostatika können der erste Beutel mit einer Trägerlösung und der zweite Beutel mit einem Wirkstoffpulver unabhängig voneinander an unterschiedlichen Orten befüllt werden. Der erste Beutel kann dann bei relativ hohen Temperaturen in bekannter Weise autoklaviert und der zweite Beutel vor der Befüllung strahlen-sterilisiert werden. Nach dem Verbinden der beiden Beutel bildet die Zweikammer-Anordnung für den Anwender wieder eine einfach zu handhabende Einheit, die es erlaubt, die in der einen Kammer enthaltende Komponente in die andere Kammer zu überführen.

Von Vorteil ist, wenn der die Trägerlösung enthaltende erste Beutel aus einer verschweißbaren Polyolefinfolie besteht, während der das feuchtigkeitsempfindliche Wirkstoffpulver aufnehmende zweite Beutel aus einer wasser- und sauerstoffabsorbierenden Aluminium-Verbundfolie besteht. Um auch die Aluminiumfolie verschweißen zu können, ist diese vorzugsweise mit einer entsprechenden Beschichtung versehen.

Die Zweikammer-Anordnung kann als Primärbeutel in einen Sekundärbeutel mit entsprechenden Sperreigenschaften eingebracht werden. Dabei können noch Sauerstoff-Absorberbeutel zwischen Primär - und Sekundärverpackung vorgesehen werden.

Im folgenden wird die Erfindung unter Bezugnahme auf die Zeichnungen näher erläutert.

Es zeigen:
- Figuren 1a bis 1c: die einzelnen Schritte zur Herstellung einer Zweikammer-Anordnung.

Die Figuren 1a bis 1c zeigen die einzelnen Schritte zur Herstellung der Zweikammer-Anordnung in einer stark vereinfachten Darstellung. Die Zweikammer-Anordnung besteht aus zwei separaten Folienbeuteln 1, 2, die unabhängig voneinander befüllt und sterilisiert werden.

Der erste Folienbeutel 1 wird aus zwei übereinander gelegten Polyolefinfolien 3 gefertigt, die zunächst nur am unteren Rand 3a und den Seitenrändern 3b, 3c miteinander versiegelt werden. In den unteren Rand 3a des Beutels werden ein Entnahmeteil 4 zum Anschließen einer nicht dargestellten Infusionsleitung zum Entnehmen von Flüssigkeit und ein Zuspritzteil 5 zum Zuführen von Flüssigkeit mittels einer nicht dargestellten Injektionsnadel eingeschweißt. Das Entnahme- und Zuspritzteil sind in der DE 197 28 775 im einzelnen beschrieben, auf die ausdrücklich Bezug genommen wird. Der offene Beutel 1 wird nun mit einer Trägerlösung befüllt und im Bereich seines oberen Randes 3d mit einer Peel-Naht 6 versehen, die sich zwischen den Seitenrändern 3b, 3c erstreckt und eine die Trägerlösung enthaltende erste Kammer 7 verschließt. Anschließend werden die Folien 3 auch am oberen Rand unter Bildung einer ersten Tasche 7a miteinander versiegelt. Die Siegelnaht zum Verschließen der ersten Tasche ist mit dem Bezugszeichen 3d versehen. Zum Schluß wird der Beutel bei 121 C° autoklaviert. Ein Verkleben der zwischen der Peel-Naht 6 und der äußeren Siegelnaht 3d übereinander liegenden Folien während des Autoklavierens wird dadurch sicher verhindert, daß die erste Tasche 7a mit Luft gefüllt wird. Durch eine geringfügige Luftfüllung haben die beiden Folien keinen Kontakt mehr. Dies ist aber nur dann erforderlich, wenn die Folien zum Verkleben neigen.

Der zweite Beutel 2 weist zwei übereinander gelegte Aluminium-Verbundfolien 8 mit sauerstoff- und feuchtigkeitsabsorbierenden Schichten auf. Die Verbundfolien sind an ihrer Innenseite noch mit einer entsprechenden Beschichtung versehen, so daß die Folien 3, 8 miteinander verschweißbar sind. Die Aluminium-Verbundfolien 8 des zweiten Beutels 2 werden am oberen Rand 8a und den Seitenrändern 8b, 8c miteinander versiegelt und der Beutel wird strahlen-sterilisiert. Anschließend wird der Aluminiumbeutel aseptisch, gegebenenfalls unter Stickstoff-Schutzbegasung sowie Feuchtigkeits-Ausschluß mit dem Wirkstoffpulver befüllt. Der Beutel wird nun im Bereich seines unteren Randes 8d mit einer auftrennbaren Peel-Naht 9 versehen, die sich zwischen den Seitenrändern 8b, 8c erstreckt und eine das Wirkstoffpulver enthaltende zweite Kammer 10 verschließt. Daraufhin werden die Beutelfolien 8 unter Bildung einer zweiten Tasche 10a auch am unteren Rand miteinander versiegelt. Die Siegelnaht zum Verschließen der Tasche ist mit dem Bezugszeichen 8d versehen (Fig. 1 a).

In einem zweiten Arbeitsschritt werden unter entsprechenden Reinraumbedingungen der erste und zweite Beutel 1, 2 zusammengefügt (Figur 1b). Hierzu werden die überstehenden Ränder der Beutelfolien des ersten bzw. zweiten Beutels längs der Siegelnähte 3d, 8d abgeschnitten. Daraufhin wird das offene Ende des ersten Beutels 1 über das offene Ende des zweiten Beutels 2 geschoben und beide Beutel werden mit einer umlaufenden Siegelnaht 11 miteinander verschweißt. Der Bereich zwischen den beiden Peel-Nähten 6, 9 des ersten und zweiten Beutels 1, 2 wird nochmals sterilisiert. Hierfür wird ein Steriliserungsverfahren eingesetzt, das von Lichtblitzen mit einer geeigneten spektralen Energieverteilung Gebrauch macht. Dieses Verfahren kann nach dem Befüllen auch zum nochmaligen Sterilisieren der beiden Beutel im Bereich der Taschen 7a, 10a eingesetzt werden. Da die Kompartimente durch das Licht-Blitz-Sterilisationsverfahren sterilisiert werden, braucht das Abschneiden der überstehenden Ränder der Beutelfolien nicht unter streng aseptischen Bedingungen erfolgen, ein möglichst keimfreies und partikelfreies Arbeiten ist aber dennoch erforderlich.

Fig.1c zeigt den fertigen Zweikammer-Beutel, der als Primärbeutel zusammen mit einem oder mehreren Sauerstoff-Absorberbeuteln in einen Sekundärbeutel mit entsprechenden Sperreigenschaften eingebracht werden kann.

Im Anwendungsfall werden die beiden Peel-Nähte 6, 9 der Zweikammer-Anordnung durch Druck geöffnet und das Wirkstoffpulver aus der ersten Kammer 7 wird in die zweite Kammer 10 überführt. Nach dem Lösen des Wirkstoffpulvers in der Trägerlösung kann der Beutelinhalt mittels einer Infusionsleitung entnommen werden, die an dem Entnahmeteil 4 angeschlossen wird. Das Zuspritzteil 5 erlaubt noch das Zuführen von zusätzlichen Substanzen.

## Patentansprüche

1. Verfahren zur Herstellung einer Zweikammer-Anordnung mit einer ersten Kammer, die mit einer ersten Komponente befüllt ist, und einer zweiten Kammer, die mit einer zweiten Komponente befüllt ist, wobei das Verfahren die folgenden Verfahrensschritte umfaßt:
1) Fertigen eines ersten Folien-Beutels (1), der die erste Kammer (7) aufweist, und Befüllen des ersten Beutels (1) mit der ersten Komponente, wobei in den ersten Beutel ein Anschluß (4) zum Entnehmen des Beutelinhalts eingesetzt wird, und
Fertigen eines zweiten Folien-Beutels (2), der die zweite Kammer (10) aufweist, und Befüllen des zweiten Beutels, wobei
a) die Kammer des ersten Folien-Beutels mit einer ersten auftrennbaren Naht (6) und die Kammer des zweiten Folien-Beutels mit einer zweiten auftrennbaren Naht (9) verschlossen werden,
b) die erste und zweite auftrennbare Naht derart angeordnet werden, daß die überstehenden Beutelfolien des ersten bzw. zweiten Folien-Beutels eine erste (7a) bzw. zweite (10a) Tasche bilden, und
c) die erste und zweite Tasche mit einer dritten (3d) bzw. vierten (8d) Naht verschlossen werden;
2) Abtrennen der Beutelfolie des ersten bzw. zweiten Folienbeutels längs der dritten bzw. vierten Naht
3) Zusammenfügen des ersten und zweiten Beutels derart, daß nach dem Auftrennen der ersten und zweiten Naht die in der ersten bzw. zweiten Kammer enthaltende Komponente in die zweite bzw. erste Kammer überführbar ist.

2. Verfahren nach Anspruch 1, **dadurch gekennzeichnet, daß** die erste Tasche mit Luft gefüllt wird.

3. Verfahren nach Anspruch 1 oder 2, **dadurch gekennzeichnet, daß** der erste und zweite Folien-Beutel miteinander verschweißt werden.

4. Verfahren nach einem der Ansprüche 1 bis 3, **dadurch gekennzeichnet, daß** der erste Beutel mit einer Trägerlösung und der zweite Beutel mit einem Wirkstoffpulver befüllt werden.

5. Verfahren nach einem der Ansprüche 1 bis 4, **dadurch gekennzeichnet, daß** der erste und zweite Folien-Beutel unabhängig voneinander mit unterschiedlichen Verfahren sterilisiert werden.

6. Verfahren nach Anspruch 5, **dadurch gekennzeichnet, daß** der erste Beutel autoklaviert und der zweite Beutel strahlen-sterilisiert wird.

7. Verfahren nach einem der Ansprüche 1 bis 6, **dadurch gekennzeichnet, daß** der erste Beutel aus einer Polyolefinfolie und der zweite Beutel aus einer Aluminium-Verbundfolie gefertigt wird.

## Claims

1. A method for producing a two-chamber arrangement with a first chamber, which is filled with a first component, and a second chamber, which is filled with a second component, whereby the method comprises the following process steps:
1) the fabrication of a first film bag (1), which has the first chamber (7), and the filling of the first bag (1) with the first component, whereby a connection (4) for removal of the bag contents is inserted into the first bag, and
the fabrication of a second film bag (2), which has the second chamber (10), and the filling of the second bag, whereby
a) the chamber of the first film bag is sealed with a first separable seam (6) and the chamber of the second film bag is sealed with a second separable seam (9),
b) the first and second separable seams are arranged in such a way that the protruding bag films of the first and second film bags form respectively a first (7a) and second (10a) pocket, and
c) the first and second pocket are sealed respectively with a third (3d) and forth (8d) seam;
2) the separation of the bag film of the first and second film bag along the third and fourth seam respectively,
3) the jointing together of the first and second bag in such a way that, after the separation of the first and second seam, the component contained in the first or second chamber is transferable to the second or first chamber respectively.

2. The method according to claim 1, **characterised in that** the first pocket is filled with air.

3. The method according to claim 1 or 2, **characterised in that** the first and second film bags are welded to one another.

4. The method according to any one of claims 1 to 3, **characterised in that** the first bag is filled with a carrier solution and the second bag with an active-substance powder.

5. The method according to any one of claims 1 to 4, **characterised in that** the first and second film bags are sterilised independently of one another by different methods.

6. The method according to claim 5, **characterised in that** the first bag is autoclaved and the second bag sterilised by radiation.

7. The method according to any one of claims 1 to 6, **characterised in that** the first bag is produced from a polyolefin film and the second bag from an aluminium-composite film.

## Revendications

1. Procédé de réalisation d'un ensemble à deux compartiments comprenant un premier compartiment qui est rempli d'un premier composant et un second compartiment qui est rempli d'un second composant et comportant les étapes de procédé suivantes :
1) Fabrication d'un premier sachet en film (1) qui présente le premier compartiment (7) et remplissage du premier sachet (1) avec le premier composant, un raccord (4) étant mis en place dans le premier sachet pour soutirer le contenu du sachet ; et
Fabrication d'un second sachet en film (2) qui présente le second compartiment (10) et remplissage du second sachet, opération pendant laquelle :
a) Le compartiment du premier sachet en film est fermé par une première couture séparable (6) et le compartiment du second sachet en film est fermé par une seconde couture séparable (9) ;
b) La première et la seconde coutures séparables sont agencées de sorte que les films de sachet en saillie du premier ou du second sachet en film forment une première poche (7a) ou une seconde poche (10a) et la première et la seconde poches sont fermées par une troisième (3d) ou par une quatrième (8d) couture ;
2) Séparation du film du premier ou du second sachet en film le long de la troisième ou de la quatrième couture ;
3) Assemblage du premier et du second sachets en film de sorte que, après l'ouverture de la première et de la seconde coutures, il est possible de transférer le composant contenu dans le premier ou dans le second compartiment vers le second ou vers le premier compartiment.

2. Procédé selon la revendication 1, **caractérisé en ce que** la première poche est remplie d'air.

3. Procédé selon la revendication 1 ou 2, **caractérisé en ce que** le premier et le second sachets en film.sont soudés l'un à l'autre.

4. Procédé selon l'une des revendications 1 à 3, **caractérisé en ce que** le premier sachet est rempli d'une solution porteuse et le second sachet est rempli d'un additif en poudre.

5. Procédé selon l'une des revendications 1 à 4, **caractérisé en ce que** le premier et le second sachets en film sont stérilisés indépendamment l'un de l'autre avec des procédés différents.

6. Procédé selon la revendication 5, **caractérisé en ce que** le premier sachet est autoclavé et le second sachet est stérilisé aux rayons.

7. Procédé selon l'une des revendications 1 à 6, **caractérisé en ce que** le premier sachet est fabriqué à partir d'un film en polyoléfine et le second sachet est fabriqué à partir d'un film composite en aluminium.
